# EUROPÄISCHE PATENTSCHRIFT

(11) **EP 1 766 128 B1**
(45) Veröffentlichungstag und Bekanntmachung des Hinweises auf die Patenterteilung: **12.03.2008**
(21) Anmeldenummer: 05752581.8
(22) Anmeldetag: 03.06.2005
(51) Int. Cl.: D21F 3/02, D21G 1/02

(54) **WALZENMANTEL**
ROLL SLEEVE
BANDAGE DE CYLINDRE

(30) Priorität: 13.07.2004 DE 102004033751
(43) Veröffentlichungstag der Anmeldung: 28.03.2007
(73) Patentinhaber: Voith Patent GmbH, 89522 Heidenheim (DE)
(72) Erfinder: MATUSCHCZYK, Uwe, 73312 Geislingen (DE)
(86) Internationale Anmeldenummer: PCT/EP2005/052550
(87) Internationale Veröffentlichungsnummer: WO 2006/005651

(56) Entgegenhaltungen:
- DE-A1- 4 411 621
- DE-A1- 10 151 485
- DE-A1- 19 860 099
- US-A- 5 836 242

## Beschreibung

Die Erfindung betrifft einen flexiblen Walzenmantel einer Presswalze zur Behandlung einer Papier-, Karton-, Tissue- oder einer anderen Faserstoffbahn in einer Maschine zur Herstellung und/oder Veredlung derselben mit innen liegenden Stützelementen bestehend aus zumindest zwei Umfangsschichten wobei die radial innen liegende Innenschicht härter als die außen liegende Außenschicht ist.

Bei derartigen Presswalzen wird der Walzenmantel von den Stützelementen zur Bildung eines Pressspaltes in Richtung einer Gegenwalze gepresst. Insbesondere bei Pressdrücken von mehr als 15 MPa kommt es dabei oft zu einer Beschädigung des Walzenmantels während des Kontaktes mit den Stützelementen.

Die Flexibilität des Walzenmantels macht sich dabei zur Bildung von verlängerten Pressspalten erforderlich. Hierzu besitzen die Stützelemente konkave Pressflächen, die den Walzenmantel zur zylindrischen Gegenwalze drücken.

Um den erhöhten Anforderungen gerecht zu werden, wurden gemäß DE 101 51 485 und DE 198 60 009 mehrschichtige Walzenmäntel entwickelt, die allerdings wegen der dünnen Außenschicht nicht befriedigen konnten.

Bei dem in der US 5,836,242 beschriebenen Walzenmantel befinden sich die Verstärkungselemete zwischen zwei Schichten, was Festigkeitsprobleme zur Folge hat.

Die Aufgabe der Erfindung ist es daher, bei Gewährleistung einer ausreichenden Flexibilität des Walzenmantels dessen Lebensdauer insbesondere bei hohen Pressdrücken zu verlängern.

Erfindungsgemäß wurde die Aufgabe dadurch gelöst, dass die Innenschicht dicker als die Außenschicht ist und die Innenschicht Verstärkungselemente einschließt.

Während die weichere Außenschicht eine ausreichende Flexibilität und Anpassung an die Kontur der Gegenwalze gewährleistet, wird die Innenschicht wegen der höheren Härte vor einer Beschädigung während des Kontaktes mit den Stützelementen auch bei hohen Pressdrücken von mehr als 15 MPa geschützt. Infolgedessen verlängert sich die Lebensdauer des Walzenmantels erheblich.

Dabei sollte die Härte der Innenschicht zwischen 40 und 80, vorzugsweise zwischen 50 und 60 Shore D und die Härte der Außenschicht zwischen 70 und 95 Shore A liegen.

Die Dicke der Innenschicht sollte maximal 4 mm betragen und vorzugsweise zwischen 3 und 3,7 mm liegen.

Die Dicke der Außenschicht sollte vorzugsweise zwischen 2 und 3 mm liegen. Bei Presswalzen zum Glätten der Faserstoffbahn wird die Dicke der Außenschicht unabhängig vom bevorzugten Bereich von dem zu erwartenden Verschleiß bestimmt.

Presswalzen zum Entwässern der Faserstoffbahn weisen oft außen liegende Rillen und/oder Blindbohrungen zur Aufnahme des ausgepressten Wassers auf. Daher sollte die Dicke der Außenschicht auf jeden Fall größer als die Tiefe der Blindbohrungen bzw. Rillen sein.

Da die Innenschicht dicker als die Außenschicht ist, ergibt sich ein ausgewogenes Verhältnis zwischen der Härte der Innenschicht und der Flexibilität des Walzenmantels.

Hinsichtlich der Gestaltung und Herstellung ist es auch von Vorteil, wenn zumindest die Innenschicht, vorzugsweise auch die Außenschicht aus einem Kunststoff bestehen.

Hierfür eignet sich insbesondere Polyurethan.

Dabei ist es möglich, dass die beiden Schichten über verschiedene Gießköpfe weitestgehend gleichzeitig gegossen werden. Es kann aber auch vorteilhaft sein, wenn die zweite Schicht erst nach dem Aushärten der ersten Schicht und eventuell der Zugabe eines Haftvermittlers zwischen den Schichten erfolgt.

Um die Festigkeit der Innenschicht und damit des gesamten Walzenmantels zu verbessern, schließt die Innenschicht Verstärkungselemente, vorzugsweise in Form eines Gewebes und/oder Fadengeleges ein. Eine ausreichende Festigkeit bei gleichzeitig akzeptabler Einschränkung der Homogenität der Innenschicht ergibt sich, wenn der Anteil der Verstärkungselemente am Volumen der Innenschicht zwischen 5 und 30 % liegt.

Vorzugsweise sollte die Außenschicht zur Gewährleistung einer ausreichenden Flexibilität des Walzenmantels keine Verstärkungselemente besitzen.

Außerdem ist es von Vorteil, wenn der E-Modul der Innenschicht größer als der der Außenschicht ist. Ein möglichst geringer Unterschied im E-Modul zwischen dem Kunststoff der Innenschicht und den Verstärkungselementen vermindert die Scherkräfte an den Grenzflächen zwischen ihnen und verlängert so die Lebensdauer.

Beim Einsatz der Presswalze zum Glätten der Faserstoffbahn ist es von Vorteil, wenn die Härte der Außenschicht zwischen 85 und 90 Shore A liegt. Außerdem sollte die Rauhigkeit der Oberfläche der Außenschicht weniger als 2 Mikrometer betragen.

Wenn die Gegenwalze beheizt ist, was insbesondere beim Glätten der Faserstoffbahn oft der Fall ist, so kann eine Beschädigung des Walzenmantels infolge eines Kontaktes mit der heißen Gegenwalze dadurch verhindert werden, dass der Außendurchmesser der Außenschicht am Rand der Presswalze außerhalb des Kontaktbereiches mit der Faserstoffbahn kleiner wird.

Beim Einsatz der Presswalze zum Entwässern der Faserstoffbahn ist es vorteilhaft, wenn die Härte der Außenschicht zwischen 90 und 95 Shore A liegt.

Nachfolgend soll die Erfindung an mehreren Ausführungsbeispielen näher erläutert werden. In der beigefügten Zeichnung zeigt:
- Figur 1:: einen Walzenmantel 3 zum Glätten,
- Figuren 2-4:: einen Walzenmantel 3 zum Entwässern und
- Figur 5:: eine Pressanordnung.

Gemäß Figur 5 wird durch den von einer Presswalze und einer zylindrischen Gegenwalze 4 gebildeten Pressspalt die Faserstoffbahn 1 gemeinsam mit einem Entwässerungsband 2 zur Aufnahme des ausgepressten Wassers geführt. Bei dieser Entwässerungsvorrichtung einer Papiermaschine ist der Pressspalt im Interesse einer intensiven, aber schonenden Entwässerung verlängert ausgeführt. Hierzu läuft der flexible Walzenmantel 3 der Presswalze über ein Stützelement 5 mit konkaver Pressfläche.

Das Stützelement 5 stützt sich am Träger 6 der Presswalze ab und drückt den Walzenmantel 3 zur Gegenwalze 4 hin.

Das Stützelement 5 wird hydrostatisch geschmiert und besitzt Öldrucktaschen. Um vor allem bei Pressdrücken von mehr als 10 MPa, insbesondere mehr als 20 MPa, zu verhindern, dass beim Durchlaufen eines Batzens von Faserstoffbahnresten und/oder Verunreinigungen durch den Pressspalt der Walzenmantel 3 in die Öldrucktaschen des Stützelementes 5 gedrückt und beschädigt wird, weist der Walzenmantel 3 eine spezielle Konstruktion auf.

Der Walzenmantel 3 besteht, wie in den Figuren 1 bis 4 zu sehen, aus zwei Umfangsschichten aus Polyurethan, einer radial innen liegen Innenschicht 7 und einer äußeren Außenschicht 8. Um eine Beschädigung der Innenschicht 7 insbesondere in den o. g. Fällen zu verhindern und so die Lebensdauer des Walzenmantels 3 zu verlängern, ist die Innenschicht 7 härter als die Außenschicht 8 ausgebildet.

Damit der Walzenmantel 3 eine ausreichende Festigkeit erhält, schließt die Innenschicht 7 Verstärkungselemente 9 in Form eines Fadengeleges aus in Umfangsrichtung und quer dazu verlaufenden Fäden ein. Das Volumen der Fäden beträgt etwa 20 bis 30% des Volumens der Innenschicht 7.

Dabei hat die Innenschicht 7 eine Härte zwischen 50 und 60 Shore D und eine Dicke zwischen 3 und 3,7 mm.

Die Dicke der Außenschicht 8 liegt zwischen 2 und 3 mm, wobei die Innenschicht 7 dickerer als die Auenschicht 8 ist.

Der in Figur 1 dargestellte Walzenmantel 3 wird bei Presswalzen zum Glätten der Faserstoffbahn 1 eingesetzt, weshalb die Rauhigkeit der Oberfläche, die mit der Faserstoffbahn 1 in Kontakt kommt, kleiner als 2 Mikrometer beträgt. Da bei der Glättung im allgemeinen die Faserstoffbahn 1 allein durch den Pressspalt geführt wird und die Gegenwalze 4 beheizt ist, muss der Walzenmantel 3 vor einem direkten Kontakt mit der Gegenwalze 4 geschützt werden. Daher verringert sich der Außendurchmesser der Außenschicht 8 am Rand der Presswalze außerhalb des Kontaktbereiches mit der Faserstoffbahn 1. Dies kann wie zu sehen so weit erfolgen, dass die Außenschicht 8 zum Ende der Presswalze gänzlich verschwindet.

Die Härte der Außenschicht 8 liegt hier zwischen 85 und 90 Shore A.

Die in den Figuren 2 bis 4 gezeigten Pressmäntel 3 werden bei Presswalzen zur Entwässerung der Faserstoffbahn 1 eingesetzt.

Zur Aufnahme des aus der Faserstoffbahn 1 gepressten Wassers, welches durch das Entwässerungsband 2 zum Walzenmantel 3 gelangt, besitzen diese Walzenmäntel 3 außen Blindbohrungen 11 und in Umfangsrichtung verlaufende Rillen 10.

Die Tiefe dieser Blindbohrungen 11 und Rillen 10 ist geringer als die Dicke der Außenschicht 8, um die Innenschicht 7 nicht zu schwächen. Die Härte der Außenschicht liegt zwischen 90 und 95 Shore A.

In allen Fällen ist der E-Modul der Innenschicht 7 höher als der der Außenschicht 8.

## Patentansprüche

1. Flexibler Walzenmantel (3) einer Presswalze zur Behandlung einer Papier-, Karton-, Tissue- oder einer anderen Faserstoffbahn (1) in einer Maschine zur Herstellung und/oder Veredlung derselben mit innen liegenden Stützelementen (5) bestehend aus zumindest zwei Umfangsschichten wobei die radial innen liegende Innenschicht (7) härter als die außen liegende Außenschicht (8) ist,
**dadurch gekennzeichnet, dass**
die Innenschicht (7) dicker als die Außenschicht (8) ist und die Innenschicht Verstärkungselemente (9) einschließt.

2. Flexibler Walzenmantel (3) nach Anspruch 1, **dadurch gekennzeichnet, dass** die Härte der Innenschicht (7) zwischen 40 und 80, vorzugsweise zwischen 50 und 60 Shore D liegt.

3. Flexibler Walzenmantel (3) nach Anspruch 1 oder 2, **dadurch gekennzeichnet, dass**
die Härte der Außenschicht (8) zwischen 70 und 95 Shore A liegt.

4. Flexibler Walzenmantel (3) nach einem der vorhergehenden Ansprüche,
**dadurch gekennzeichnet, dass**
die Dicke der Innenschicht (7) maximal 4 mm beträgt und vorzugsweise zwischen 3 und 3,7 mm liegt.

5. Flexibler Walzenmantel (3) nach einem der vorhergehenden Ansprüche,
**dadurch gekennzeichnet, dass**
die Dicke der Außenschicht (8) zwischen 2 und 3 mm liegt.

6. Flexibler Walzenmantel (3) nach einem der vorhergehenden Ansprüche,
**dadurch gekennzeichnet, dass**
zumindest die Innenschicht (7), vorzugsweise auch die Außenschicht (8) aus einem Kunststoff bestehen.

7. Flexibler Walzenmantel (3) nach einem der vorhergehenden Ansprüche,
**dadurch gekennzeichnet, dass**
der Anteil der Verstärkungselemente (9) am Volumen der Innenschicht (7) zwischen 5 und 30 % liegt.

8. Flexibler Walzenmantel (3) nach einem der vorhergehenden Ansprüche,
**dadurch gekennzeichnet, dass**
die Außenschicht (8) keine Verstärkungselemente (9) besitzt.

9. Flexibler Walzenmantel (3) nach einem der vorhergehenden Ansprüche,
**dadurch gekennzeichnet, dass**
der E-Modul der Innenschicht (7) größer als der der Außenschicht (8) ist.

10. Flexibler Walzenmantel (3) einer Presswalze zum Glätten der Faserstoffbahn (1) nach einem der vorhergehenden Ansprüche, **dadurch gekennzeichnet, dass**
die Härte der Außenschicht (8) zwischen 85 und 90 Shore A liegt.

11. Flexibler Walzenmantel (3) einer Presswalze zum Glätten der Faserstoffbahn (1) nach einem der vorhergehenden Ansprüche, **dadurch gekennzeichnet, dass**
die Rauhigkeit der Oberfläche der Außenschicht (8) weniger als 2 Mikrometer beträgt.

12. Flexibler Walzenmantel (3) einer Presswalze zum Glätten der Faserstoffbahn (1) nach einem der vorhergehenden Ansprüche, **dadurch gekennzeichnet, dass**
der Außendurchmesser der Außenschicht (8) am Rand der Presswalze außerhalb des Kontaktbereiches mit der Faserstoffbahn (1) kleiner wird.

13. Flexibler Walzenmantel (3) einer Presswalze zum Entwässern der Faserstoffbahn (1) nach einem der Ansprüche 1 bis 9, **dadurch gekennzeichnet, dass**
die Härte der Außenschicht (8) zwischen 90 und 95 Shore A liegt.

14. Flexibler Walzenmantel (3) einer Presswalze zum Entwässern der Faserstoffbahn (1) mit außen liegenden Rillen (10) und/oder Blindbohrungen (11) nach einem der Ansprüche 1 bis 9 und 13, **dadurch gekennzeichnet, dass**
die Dicke der Außenschicht (8) größer als die Tiefe der Blindbohrungen (11) bzw. Rillen (10) ist.

## Claims

1. Flexible roll sleeve (3) of a press roll for treating a paper, cardboard, tissue or another fibrous web (1) in a machine for manufacturing and/or finishing the latter, having support elements (5) which lie on the inside, comprising at least two circumferential layers, the inner layer (7) which lies radially on the inside being harder than the outer layer (8) which lies on the outside, **characterized in that** the inner layer (7) is thicker than the outer layer (8) and the inner layer encloses reinforcing elements (9).

2. Flexible roll sleeve (3) according to Claim 1, **characterized in that** the hardness of the inner layer (7) lies between 40 and 80, preferably between 50 and 60 Shore D.

3. Flexible roll sleeve (3) according to Claim 1 or 2, **characterized in that** the hardness of the outer layer (8) lies between 70 and 95 Shore A.

4. Flexible roll sleeve (3) according to one of the preceding claims, **characterized in that** the thickness of the inner layer (7) is at most 4 mm and preferably lies between 3 and 3.7 mm.

5. Flexible roll sleeve (3) according to one of the preceding claims, **characterized in that** the thickness of the outer layer (8) lies between 2 and 3 mm.

6. Flexible roll sleeve (3) according to one of the preceding claims, **characterized in that** at least the inner layer (7) and preferably also the outer layer (8) consist of a plastic.

7. Flexible roll sleeve (3) according to one of the preceding claims, **characterized in that** the proportion of the reinforcing elements (9) in the volume of the inner layer (7) lies between 5 and 30%.

8. Flexible roll sleeve (3) according to one of the preceding claims, **characterized in that** the outer layer (8) does not have any reinforcing elements (9).

9. Flexible roll sleeve (3) according to one of the preceding claims, **characterized in that** the modulus of elasticity of the inner layer (7) is greater than that of the outer layer (8).

10. Flexible roll sleeve (3) of a press roll for smoothing the fibrous web (1) according to one of the preceding claims, **characterized in that** the hardness of the outer layer (8) lies between 85 and 90 Shore A.

11. Flexible roll sleeve (3) of a press roll for smoothing the fibrous web (1) according to one of the preceding claims, **characterized in that** the roughness of the surface of the outer layer (8) is less than 2 micrometers.

12. Flexible roll sleeve (3) of a press roll for smoothing the fibrous web (1) according to one of the preceding claims, **characterized in that** the external diameter of the outer layer (8) is reduced at the edge of the press roll outside the contact region with the fibrous web (1).

13. Flexible roll sleeve (3) of a press roll for dewatering the fibrous web (1) according to one of Claims 1 to 9, **characterized in that** the hardness of the outer layer (8) lies between 90 and 95 Shore A.

14. Flexible roll sleeve (3) of a press roll for dewatering the fibrous web (1) having blind bores (11) and/or grooves (10) which lie on the outside, according to one of Claims 1 to 9 and 13, **characterized in that** the thickness of the outer layer (8) is greater than the depth of the blind bores (11) or grooves (10).

## Revendications

1. Enveloppe de cylindre flexible (3) d'un cylindre de presse pour le traitement d'une bande de papier, carton, papier-tissu ou d'une autre bande fibreuse (1) dans une machine pour sa fabrication et/ou son amélioration, avec des éléments de support (5) situés à l'intérieur et constitués d'au moins deux couches périphériques, la couche interne (7) située radialement à l'intérieur étant plus dure que la couche externe (8) située à l'extérieur,
**caractérisée en ce que**
la couche interne (7) est plus épaisse que la couche externe (8) et la couche interne inclut des éléments de renforcement (9).

2. Enveloppe de cylindre flexible (3) selon la revendication 1, **caractérisée en ce que** la dureté de la couche interne (7) est comprise entre 40 et 80, de préférence entre 50 et 60 Shore D.

3. Enveloppe de cylindre flexible (3) selon la revendication 1 ou 2, **caractérisée en ce que** la dureté de la couche externe (8) est comprise entre 70 et 95 Shore A.

4. Enveloppe de cylindre flexible (3) selon l'une quelconque des revendications précédentes, **caractérisée en ce que** l'épaisseur de la couche interne (7) vaut au maximum 4 mm et de préférence est comprise entre 3 et 3,7 mm.

5. Enveloppe de cylindre flexible (3) selon l'une quelconque des revendications précédentes, **caractérisée en ce que** l'épaisseur de la couche externe (8) est comprise entre 2 et 3 mm.

6. Enveloppe de cylindre flexible (3) selon l'une quelconque des revendications précédentes, **caractérisée en ce qu'**au moins la couche interne (7), et de préférence aussi la couche externe (8), se composent de plastique.

7. Enveloppe de cylindre flexible (3) selon l'une quelconque des revendications précédentes, **caractérisée en ce que** la proportion des éléments de renforcement (9) par rapport au volume de la couche interne (7) est comprise entre 5 et 30 %.

8. Enveloppe de cylindre flexible (3) selon l'une quelconque des revendications précédentes, **caractérisée en ce que** la couche externe (8) ne possède pas d'éléments de renforcement (9).

9. Enveloppe de cylindre flexible (3) selon l'une quelconque des revendications précédentes, **caractérisée en ce que** le module d'élasticité de la couche interne (7) est supérieur au module d'élasticité de la couche externe (8).

10. Enveloppe de cylindre flexible (3) d'un cylindre de presse pour lisser la bande fibreuse (1) selon l'une quelconque des revendications précédentes, **caractérisée en ce que** la dureté de la couche externe (8) est comprise entre 85 et 90 Shore A.

11. Enveloppe de cylindre flexible (3) d'un cylindre de presse pour lisser la bande fibreuse (1) selon l'une quelconque des revendications précédentes, **caractérisée en ce que** la rugosité de la surface de la couche externe (8) est inférieure à 2 microns.

12. Enveloppe de cylindre flexible (3) d'un cylindre de presse pour lisser la bande fibreuse (1) selon l'une quelconque des revendications précédentes, **caractérisée en ce que** le diamètre extérieur de la couche externe (8) au bord du cylindre de presse est plus petit à l'extérieur de la région de contact avec la bande fibreuse (1).

13. Enveloppe de cylindre flexible (3) d'un cylindre de presse pour déshydrater la bande fibreuse (1) selon l'une quelconque des revendications 1 à 9, **caractérisée en ce que** la dureté de la couche externe (8) est comprise entre 90 et 95 Shore A.

14. Enveloppe de cylindre flexible (3) d'un cylindre de presse pour déshydrater la bande fibreuse (1), comprenant des gorges (10) disposées à l'extérieur et/ou des alésages borgnes (11) selon l'une quelconque des revendications 1 à 9 et 13, **caractérisée en ce que** l'épaisseur de la couche externe (8) est supérieure à la profondeur des alésages borgnes (11) ou des gorges (10).
